# EUROPÄISCHE PATENTSCHRIFT

(11) **EP 2 197 778 B1**
(45) Veröffentlichungstag und Bekanntmachung des Hinweises auf die Patenterteilung: **11.01.2017**
(21) Anmeldenummer: 08784388.4
(22) Anmeldetag: 18.07.2008
(51) Int. Cl.: B66C 23/82

(54) **VERFAHREN ZUM AUFRÜSTEN BZW. ABRÜSTEN EINES MOBILKRANS**
METHOD FOR SETTING UP RESPECTIVELY DISMOUNTING A MOBILE CRANE
MÈTHODE POUR MONTER RESPECTIVEMENT DÉMONTER UNE GRUE MOBILE

(30) Priorität: 11.09.2007 DE 102007044247; 21.04.2008 DE 102008020767
(43) Veröffentlichungstag der Anmeldung: 23.06.2010
(73) Patentinhaber: Terex Global GmbH, 8200 Schaffhausen (CH)
(72) Erfinder: CONRAD, Klaus, 66500 Hornbach (DE); APPEL, Jürgen, 66497 Contwig (DE); ORFEY, Peter, 66424 Homburg (DE); BIWER, Udo, 66620 Nonnweiler (DE)
(74) Vertreter: Moser Götze & Partner Patentanwälte mbB
(86) Internationale Anmeldenummer: PCT/DE2008/001214
(87) Internationale Veröffentlichungsnummer: WO 2009/033440

(56) Entgegenhaltungen:
- WO-A-02/062696
- DE-A1- 19 814 636
- DE-A1- 19 929 549
- DE-U1- 20 212 571
- US-A- 4 383 616

## Beschreibung

Die Erfindung betrifft ein Verfahren zum Aufrüsten bzw. Abrüsten eines Mobilkrans, umfassend einen am Kopf des Hauptauslegers des Mobilkrans angeordneten Hilfsausleger sowie eine Hilfseinrichtung zum Aufstellen der mit dem verstellbaren Hilfsausleger verbundenen unteren und oberen Wippstütze.

Hilfsausleger müssen derzeit durch Einsatz eines Zusatzkranes aufgerichtet werden. Betrachtet man den Aufrüstvorgang, so läuft dieser folgendermaßen ab:
Zunächst wird die untere Wippstütze durch einen Zusatzkran angehoben und auf einer Stange abgestellt. Der Kranbediener muß dann auf dieser angehobenen Wippstütze entlang laufen, um die Anschlagmittel des Zusatzkranes auszuhängen. Diese Tätigkeit ist nicht ungefährlich, weil die Wippstütze in der angehobenen Position sich bis zu 6 m über dem Erdboden befinden kann. Nach diesem Aushängen der Anschlagmittel des Zusatzkranes kann der eigentliche Aufrüstvorgang, den der aufzurichtende Kran ausführt, fortgesetzt werden.

Das Abrüsten muss in umgekehrter Weise vorgenommen werden, d. h. die untere Wippstütze wird vom abzurüstenden Kran auf einer Stange abgelegt, der Kranbediener hängt nach dem Begehen der unteren Wippstütze die Anschlagmittel des Zusatzkranes ein und hebt die untere Wippstütze kurz an, sodass die Stange frei geht. Die Stange wird dann parallel zum Ablassen der unteren Wippstütze über ein Seil von Hand geführt, sodass sie sich zusammen mit der unteren Wippstütze wieder in Transportstellung ablegt.

Diese Arbeiten erfordern also einerseits einen Zusatzkran und andererseits ein nicht ungefährliches Arbeiten des Kranbedieners auf der Wippstütze.

Das Dokument US 4,383,616 offenbart ein Verfahren gemäß dem Oberbegriff des Anspruchs 1.

Aufgabe der Erfindung ist es daher, eine Möglichkeit zu schaffen, mit der ein schnelleres und sicheres Auf- und Abrüsten von verstellbaren Hilfsauslegern erreicht werden kann.

Gelöst wird diese Aufgabe erfindungsgemäß mit den Merkmalen des Anspruchs 1.

Vorzugsweise Ausgestaltungen ergeben sich aus den Unteransprüchen.

Das erfindungsgemäße Verfahren soll nachfolgend unter Bezug auf die Zeichnungen erläutert werden.

Dabei ist in den Figuren jeweils das Kranfahrzeug nur schematisch dargestellt und es werden nachfolgend nur die Teile beschrieben werden, auf die es zum Verständnis der Erfindung ankommt.

Bezeichnet sind diese Teile mit:
1 Unterwagen
2 Oberwagen
3 Hauptausleger
4 Adapter für verstellbaren Hilfsausleger (Kopfanschlußstück)
5 verstellbarer Hilfsausleger
6 Aufstellbock
7 Hubseil 1 vom Haupthubwerk
8 untere Wippstütze
9 obere Wippstütze
10 Haupthubwerk
11 Zugkraftgliedstrang
12 Verbindungsstangenstrang

Figur 1
   Der verstellbare Hilfsausleger 5 wird über einen Adapter 4 an den Kopf des Hauptauslegers 3 angebaut (der Adapter ist für die Erfüllung der Aufgabe nicht zwingend nötig). Der Anbau erfolgt durch geeignetes Hilfsmittel, z. B. Hilfskran oder Stapler. Die beiden Wippstützen 8 und 9 liegen dabei aus Transportgründen flach auf dem Hilfsausleger 5. Das Hubseil 7 wird vom Haupthubwerk 10 des Mobilkranes abgewickelt und mit dem mehrgliedrigen Verbindungsstangenstrang 12 verbunden. Dieser Strang ist dauerhaft mit der unteren Wippstütze 8 verbunden. Beide Wippstützen sind untereinander durch einen Zugkraftgliedstrang 11 verbunden.
Figur 2
   Durch Aufwickeln des Hubseiles 7 auf das Hubwerk 10 beginnt sich der Aufstellbock 6 selbst aufzurichten, der Verbindungsstangenstrang 12 beginnt sich zunächst rechts vom Aufstellbock 6, dann auch links vom Aufstellbock 6 zu spannen, bis auch die untere Wippstütze 8 angehoben wird.
Figur 3
   Das Haupthubwerk 10 wickelt weiter auf, der Zugkraftgliedstrang 11 zwischen den Wippstützen 8 und 9 beginnt sich zu spannen. Der Aufstellbock 6 wird in seiner Lage nach hinten durch die Anschlagschrauben am Zurückfallen gehindert.
Figur 4
   Der Verbindungsstangenstrang 12 ist in seiner Endlage vor dem Haupthubwerk 10 angelangt, die Wippstützen 8 und 9 stehen in Endstellung, der Arbeitsgang ist beendet.
   Das Abrüsten erfolgt in umgekehrter Reihenfolge.
Figur 5
   Diese Figur zeigt ein Ausführungsbeispiel für den Aufstellbock 6, und zwar besteht dieser aus einer Schweißkonstruktion, die drehbar (schwenkbar) auf der unteren Wippstütze gelagert ist. An den Lagerfüßen sind Anschlagmittel vorgesehen, die ein Umschlagen des Aufstellbockes verhindern. Am oberen Ende des Aufstellbockes befindet sich eine Gabel, in der der vorher beschriebene Verbindungsstangenstrang 12 - wie aus den Figuren 1 bis 4 ersichtlich - abgelegt werden kann.

Die Anschlagschrauben dienen beim Abrüsten auch gleichzeitig dazu, dass der Aufstellbock 6 derart in seiner Stellung fixiert wird, dass der Verbindungsstangenstrang 12 über die Gabelform des Aufstellbocks 6 wieder aufgenommen wird.

Dieser Verbindungsstangenstrang 12 zieht den Aufstellbock 6 beim Aufrüsten des wippbaren Hilfsauslegers mit hoch, bis er an den Anschlagmitteln zum Anliegen kommt. Entsprechend wird beim Abrüsten der Aufstellbock 6 durch das Ablassen des Verbindungsstangenstranges 12 mit genommen und in seine Transportposition (Figur 1) gebracht.

## Patentansprüche

1. Verfahren zum Aufrüsten bzw. Abrüsten eines Mobilkrans, umfassend einen am Kopf des Hauptauslegers (3) des Mobilkrans angeordneten Hilfsausleger (5), sowie eine Hilfseinrichtung zum Aufstellen der mit dem verstellbaren Hilfsausleger verbundenen unteren und oberen Wippstütze,
wobei ein
- Aufstellbock (6) als Hilfseinrichtung mit der unteren Wippstütze (8) verbunden ist,
- ein Verbindungsstangenstrang (12), einerseits mit dem Hubseil (7) des Haupthubwerkes (10) verbindbar ist und
- andererseits an der Spitze der unteren Wippstütze (8) angelenkt ist,
und
- ein Zugkraftgliedstrang (11) zwischen der unteren Wippstütze (8) und der oberen Wippstütze (9) vorgesehen ist,
**dadurch gekennzeichnet, dass**:
a) beim Aufrüsten
- das Hubseil (7) vom Haupthubwerk (10) des Mobilkranes abgewickelt und mit dem mehrgliedrigen Verbindungsstangenstrang (12) verbunden wird,
- durch Aufwickeln des Hubseiles (7) auf das Hubwerk (10) beginnt sich der Aufstellbock (6) selbst aufzurichten, der Verbindungsstangenstrang (12) beginnt sich zunächst rechts vom Aufstellbock (6), dann auch links vom Aufstellbock (6) zu spannen bis auch die untere Wippstütze (8) angehoben wird,
- das Haupthubwerk (10) wickelt weiter auf, der Zugkraftgliedstrang (11) zwischen den Wippstützen (8 und 9) beginnt sich zu spannen, und zwar soweit, bis
- der Verbindungsstangenstrang (12) in seiner Endlage vor dem Haupthubwerk (10) angelangt ist und die Wippstützen (8 und 9) in Endstellung stehen,
b) beim Abrüsten laufen die vorstehenden Schritte in umgekehrter Reihenfolge ab.

2. Verfahren nach Anspruch 1, **dadurch gekennzeichnet, dass** der Verbindungsstangenstrang (12) aus einer Mehrzahl von miteinander verbundenen Gliedern besteht.

3. Verfahren nach einem der vorstehenden Ansprüche, **dadurch gekennzeichnet, dass** der Hilfsausleger (5) mit dem Kopf des Hauptauslegers (3) über einen Adapter verbunden ist.

4. Verfahren nach einem der vorstehenden Ansprüche, **dadurch gekennzeichnet, dass** die untere und die obere Wippstütze (8, 9) zum Transport flach auf dem Hilfsausleger (5) abgelegt werden.

5. Verfahren nach einem der vorstehenden Ansprüche, **dadurch gekennzeichnet, dass** der mehrgliedrige Verbindungsstangenstrang (12) ständig mit der unteren Wippstütze (8) verbunden ist.

6. Verfahren nach einem der vorstehenden Ansprüche, **dadurch gekennzeichnet, dass** die beiden Wippstützen (8, 9) ständig durch den Zugkraftgliedstrang (11) verbunden sind.

7. Verfahren nach einem der vorstehenden Ansprüche, **dadurch gekennzeichnet, dass** der Aufstellbock (6) ständig mit der unteren Wippstütze (8) verbunden ist.

8. Verfahren nach einem der vorstehenden Ansprüche, **dadurch gekennzeichnet, dass** der Aufstellbock (6) schwenkbar auf der unteren Wippstütze (8) gelagert ist.

## Claims

1. Method for mounting or demounting a mobile crane, comprising an auxiliary boom (5) arranged on the head of the main boom (3) of the mobile crane, and an auxiliary device for setting up the lower and upper luffing support connected to the adjustable auxiliary boom, wherein
- a setting-up frame (6) is connected as the auxiliary device to the lower luffing support (8),
- a connecting rod strand (12) can be connected to the lifting cable (7) of the main lifting gear (10) on the one hand and
- is articulated on the tip of the lower luffing support (8) on the other hand, and
- a tensile member strand (11) is provided between the lower luffing support (8) and the upper luffing support (9),
**characterized in that**:
a) during mounting
- the lifting cable (7) is unwound from the main lifting gear (10) of the mobile crane and connected to the multi-member connecting rod strand (12),
- by winding the lifting cable (7) onto the lifting gear (10), the setting-up frame (6) begins to draw up automatically, and the connecting rod strand (12) begins to tauten first to the right of the setting-up frame (6), then also to the left of the setting-up frame (6) until the lower luffing support (8) is also raised,
- the main lifting gear (10) winds up further, and the tensile member strand (11) between the luffing supports (8 and 9) begins to tauten, specifically to a point until
- the connecting rod strand (12) has reached its end position in front of the main lifting gear (10) and the luffing supports (8 and 9) are in the end position,
b) during demounting, the preceding steps are performed in the reverse order.

2. Method according to Claim 1, **characterized in that** the connecting rod strand (12) consists of a plurality of interconnected members.

3. Method according to one of the preceding claims, **characterized in that** the auxiliary boom (5) is connected to the head of the main boom (3) via an adapter.

4. Method according to one of the preceding claims, **characterized in that** the lower and the upper luffing supports (8, 9) are laid down flat on the auxiliary boom (5)

5. Method according to one of the preceding claims, **characterized in that** the multi-member connecting rod strand (12) is permanently connected to the lower luffing support (8).

6. Method according to one of the preceding claims, **characterized in that** the two luffing supports (8, 9) are permanently connected by the tensile member strand (11).

7. Method according to one of the preceding claims, **characterized in that** the setting-up frame (6) is permanently connected to the lower luffing support (8).

8. Method according to one of the preceding claims, **characterized in that** the setting-up frame (6) is pivotably mounted on the lower luffing support (8).

## Revendications

1. Procédé de montage ou de démontage d'une grue mobile, comprenant une flèche auxiliaire (5) disposée au niveau de la tête de la flèche principale (3) de la grue mobile, et un dispositif auxiliaire de montage d'appuis basculants inférieur et supérieur reliés à la flèche auxiliaire réglable,
- un support de montage (6) étant relié en tant que dispositif auxiliaire à l'appui basculant inférieur (8),
- une ligne de barres de liaison (12) pouvant être reliée d'une part au câble de levage (7) du treuil de levage principal (10) et
- étant relié d'autre part de façon articulée à l'extrémité de l'appui basculant inférieur (8), et
- une ligne d'éléments de traction (11) étant prévue entre l'appui basculant inférieur (8) et l'appui basculant supérieur (9),
**caractérisé en ce que** :
a) lors du montage
- le câble de levage (7) du treuil principal (10) de la grue mobile est déroulé et relié à la ligne de barres de liaison (12) à plusieurs éléments,
- en raison de l'enroulement du câble de levage (7) sur le treuil de levage (10) le support de montage (6) lui-même commence à s'orienter, la ligne de barres de liaison (12) commence à se serrer d'abord à droite du support de montage (6), puis à gauche du support de montage (6) jusqu'à ce que l'appui basculant inférieur (8) se soulève,
- le treuil principal (10) poursuit l'enroulement, la ligne d'éléments de traction (11) entre les appuis basculant (8 et 9) commence à se serrer, à savoir jusqu'à ce que
- la ligne de barres de liaison (12) a atteint sa position extrême devant le treuil principal (10) et les appuis basculants (8 et 9) se trouvent dans la position finale,
b) lors du démontage, les étapes ci-dessus se déroulent dans l'ordre inverse.

2. Procédé selon la revendication 1, **caractérisé en ce que** la ligne de barres de liaison (12) est constituée d'une pluralité d'éléments reliés entre eux.

3. Procédé selon l'une des revendications précédentes, **caractérisé en ce que** la flèche auxiliaire (5) est reliée à la tête de la flèche principale (3) par le biais d'un adaptateur.

4. Procédé selon l'une des revendications précédentes, **caractérisé en ce que** les appuis basculants inférieur et supérieur (8, 9) sont rangés à plat sur la flèche auxiliaire (5) pour le transport.

5. Procédé selon l'une des revendications précédentes, **caractérisé en ce que** la ligne de barres de liaison (12) à plusieurs éléments est reliée en permanence à l'appui basculant inférieur (8).

6. Procédé selon l'une des revendications précédentes, **caractérisé en ce que** les deux appuis basculants (8, 9) sont reliés en permanence par la ligne d'éléments de traction (11).

7. Procédé selon l'une des revendications précédentes, **caractérisé en ce que** le support de montage (6) est relié en permanence à l'appui basculant inférieur (8).

8. Procédé selon l'une des revendications précédentes, **caractérisé en ce que** le support de montage (6) est monté de façon pivotante sur l'appui basculant inférieur (8).
